# FASCICULE DE BREVET EUROPEEN

(11) **EP 0 457 675 B1**
(45) Date de publication et mention de la délivrance du brevet: **05.01.1994**
(21) Numéro de dépôt: 91401247.1
(22) Date de dépôt: 15.05.1991
(51) Int. Cl.: H01R 39/64, H01H 1/08, H01R 13/03, H01R 4/58

(54) **Contact électrique**
Elektrischer Kontakt
Electrical contact

(30) Priorité: 17.05.1990 FR 9006600
(43) Date de publication de la demande: 21.11.1991
(73) Titulaire: CETRA S.A.R.L., F-91700 Ste Geneviève-des-Bois (FR)
(72) Inventeur: Martin, Jean-Paul, F-91280 St. Pierre du Perray (FR); Moisant, Jean-Claude, F-78390 Bois D'Arcy (FR)
(74) Mandataire: Boivin, Claude

(56) Documents cités:
- US-A- 4 266 154
- US-A- 4 284 918

## Description

La présente invention a pour objet un contact électrique utilisable soit isolément, soit comme élément d'un interrupteur, d'un contacteur, d'un relais ou d'un connecteur.

Ce contact est caractérisé en ce qu'il comprend un élément mâle et un élément femelle dans lequel l'élément mâle est monté coulissant à frottement dur, une chambre d'air étant ménagée entre l'extrémité de l'élément mâle et le fond, de l'élément femelle, et en ce que ces deux éléments mâle et femelle sont au moins partiellement en une matière poreuse imbibée d'une solution aqueuse chargée de particules submicroniques métalliques de sorte que, lors de l'enfoncement, cette solution constitue entre ces éléments, une pellicule conductrice assurant le passage du courant.

Dans un premier mode de réalisation, les éléments mâle et femelle se présentent sous la forme d'enveloppes contenant la solution aqueuse.

Dans un autre mode de réalisation, les éléments mâle et femelle sont monolithiques et imbibés de la solution aqueuse.

On a décrit ci-après, à titre d'exemples non limitatifs, deux modes de réalisation du contact selon l'invention, avec référence au dessin annexé dans lequel :

Les Figures 1 et 2 sont des vues en coupe axiale de ces modes de réalisation.

Tel qu'il est représenté à la Figure 1, le contact selon l'invention comprend un élément mâle 1 et un élément femelle 2 dans lequel l'élément 1 est monté coulissant à frottement dur.

L'élément mâle 1 est constitué par une enveloppe cylindrique 3 en matière poreuse, par exemple en céramique ou en alumine, qui est fermée par une capsule 4, portant un fil de connexion 5, et contient une solution aqueuse 6 contenant des particules métalliques submicroniques, à très haute conductivité et à très faible résistance, les particules ayant un diamètre de 10 à 1000 fois plus petit que le diamètre des pores de l'enveloppe 3; l'élément femelle 2 est constitué par une enveloppe qui comprend une paroi 7 en matière poreuse et une paroi métallique 8 portant un fil de connexion 9 et contient une solution 10 analogue à la solution 6. Les deux éléments 1 et 2 délimitent une chambre 11 remplie d'air.

Lorsque l'élément mâle est enfoncé dans l'élément femelle 2, comme indiqué par la flèche F, par déplacement de l'élément 1 ou celui de l'élément 2, l'air de la chambre 11 est comprimé et traverse les pores des parois de cette chambre en exerçant une surpression sur les solutions 6 et 10. Ces solutions traversent par capillarité les parois en regard 3 et 7 qui sont par ailleurs comprimées et exsudent à la manière d'éponges le liquide qui les imprègne; les solutions constituent ainsi entre ces parois une pellicule conductrice qui assure le passage du courant.

Inversement lorsqu'on extrait l'élément mâle 1 de l'élément femelle 2 la pellicule de solution aqueuse se résorbe par les pores à l'intérieur des enveloppes qui cessent d'être comprimées et le passage du courant est interrompu.

Dans le mode de réalisation de la Figure 2, le contact est constitué par les éléments mâle 12 et femelle 13, qui sont en une matière microporeuse ayant un coefficient d'élasticité important et imbibés d'un composé visqueux chargés de particules submicroniques métalliques. L'élément mâle 12 est fermé extérieurement par un capuchon 14 portant un fil de connexion 15 alors que l'élément femelle 13 est logé dans une enveloppe 16 portant un fil de connexion 17. Ce contact fonctionne comme celui précédemment décrit. Lorsque l'élément mâle 12 est enfoncé dans l'élément femelle l'air de la chambre 11 est comprimé et une pellicule conductrice se forme entre les éléments 12 et 13.

Le contact selon l'invention ne présente pas de rebonds à la fermeture et aucun arc électrique ne s'établit. Il fonctionne parfaitement en VHF du fait de l'effet de peau, il a une faible résistance de contact et répond de manière excellente aux micro-courants.

On pourrait réaliser un inverseur en prévoyant deux contacts et en reliant leurs éléments mâles à un même levier de commande de façon que, lorsque l'un des éléments mâles s'enfonce dans son élément femelle, l'autre en sorte et inversement.

## Revendications

1. Contact électrique,
caractérisé en ce qu'il comprend un élément mâle (1 ou 12) et un élément femelle (2 ou 13) dans lequel l'élément mâle est monté coulissant à frottement dur, une chambre d'air (11) étant ménagée entre l'extrémité de l'élément mâle et le fond de l'élément femelle, et en ce que ces deux éléments mâle et femelle sont au moins partiellement en une matière poreuse imbibée d'une solution aqueuse chargée de particules submicroniques métalliques de sorte que, lors de l'enfoncement, cette solution constitue, entre ces éléments, une pellicule conductrice assurant le passage du courant

2. Contact selon la revendication 1,
caractérisé en ce que les éléments mâle (1) et femelle (2) se présentent sous la forme d'enveloppes (3 et 7-8) contenant la solution aqueuse (6 ou 10).

3. Contact selon la revendication 1,
caractérisé en ce que les éléments mâle (12) et femelle (13) sont monolithiques et imbibés de la solution aqueuse.

## Patentansprüche

1. Elektrischer Kontakt, dadurch gekennzeichnet, daß er aus einem Innenteil (1 oder 12) und einem Außenteil (2 oder 13) besteht, in dem das Innenteil mit stärker Reibung gleitend einführt wird, wobei eine Luftkammer (11) zwischen der Spitze des Innenteils und dem Boden des Außenteils gebildet wird, und daß das Innen- und Außenteil zumindest aus einem porösen, mit einer wäßrigen Lösung mit submikronischen Metallpartikeln getränkten Material bestehen, sodaß beim Einstecken des Innenteils diese Lösung zwischen Innen- und Außenteil einen leitenden Film bildet, über den der elektrische Strom fließt.

2. Kontakt nach Patentanspruch 1, dadurch gekennzeichnet, daß Innenteil (1) und Außenteil (2) in Form von Hüllen (3 und 7, 8) ausgefürt sind, die die o.a wäßrige Lösung enthalten.

3. Kontakt nach Patentanspruch 1, dadurch gekennzeichnet, daß Innenteil (12) und Außenteil (13) aus einem Stück gefertigt und mit der o.a. wäßrigen Lösung getränkt sind.

## Claims

1. Electric contact,
wherein it includes one male element (1 or 12) and one female element (2 or 13) in which the male element 16 mounted-sliding with hard friction, one air chamber (11) being fitted between the extremity of the male element and the bottom of the female element, and wherein these two male and female elements are at least partially made of a porous material booked in an aqueous solution charged with submicronic metallic particles so that, during sinking, this solution constitutes a conductive film between the elements, thus ensuring passage of the current.

2. Contact according to claim 1,
wherein the male (1) and female (2) elements appear in the form of cases (3 and 7,8) containing the aqueous solution (6 or 10).

3. Contact according to claim 1,
wherein the male (12) and female (13) elements are monolithic and soaked in the aqueous solution.
